# EUROPÄISCHE PATENTANMELDUNG

(11) **EP 1 659 223 A1**
(43) Veröffentlichungstag der Anmeldung: **24.05.2006**
(21) Anmeldenummer: 05019111.3
(22) Anmeldetag: 02.09.2005
(51) Int. Cl.: E01F 15/04

(54) **Schutzplankenanordnung für ein Fahrzeugrückhaltesystem mit Montageerleichterung**

(30) Priorität: 27.09.2004 EP 04022982; 14.02.2005 EP 05003066
(71) Anmelder: Volkmann & Rossbach GmbH & Co. KG, 56401 Montabaur (DE)
(72) Erfinder: Volkmann, Gerhard, 56401 Montabaur (DE)
(74) Vertreter: Thum, Bernhard

(57) **Zusammenfassung**

Die Erfindung betrifft eine Schutzplankenanordnung (10) für ein Fahrzeugrückhaltesystem zum Absichern von Fahrbahnen mit einer Mehrzahl von Profilpfosten (12), die in einem Untergrund (U) verankerbar oder verankert sind, wenigstens einem entlang einer Längsachse (A) verlaufenden Schutzplankenstrang (14) und mit wenigstens einer Distanzelementanordnung (16), vermittels der der Schutzplankenstrang (14) jeweils mit einem der Profilpfosten (12) koppelbar oder gekoppelt ist, wobei fahrbahnseitig wenigstens eine Distanzelementanordnung (16) zwischen wenigstens einem der Profilpfosten (12) und dem wenigstens einen Schutzplankenstrang (14) angeordnet ist, wobei die wenigstens eine Distanzelementanordnung (16) über einen Basisabschnitt (20) mit wenigstens einer Kopfschraube (56, 58) an dem zugeordneten Profilpfosten (12) angebracht oder anbringbar ist und jeweils mit wenigstens einem Kontaktabschnitt (42, 44) zur Verbindung mit dem wenigstens einen Schutzplankenstrang (14) ausgebildet sind. Bei dieser Schutzplankenanordnung ist vorgesehen, dass der Basisabschnitt (20) oder der Profilpfosten (12) mit einer Einführausnehmung (66) und einem in diese mündenden Langloch (64) ausgebildet ist, wobei die Einführausnehmung (66) zur Aufnahme des Schraubenkopfes der Kopfschraube (56, 58) ausgebildet und wobei das Langloch (64) auf den Durchmessers des Schraubenschaftes einer der Kopfschraube (56, 58) abgestimmt ist.

## Beschreibung

Die vorliegende Erfindung betrifft eine Schutzplankenanordnung für ein Fahrzeugrückhaltesystem zum Absichern von Fahrbahnen mit einer Mehrzahl von Profilpfosten, die in einem Untergrund verankerbar oder verankert sind, wenigstens einem entlang einer Längsachse verlaufenden Schutzplankenstrang und mit wenigstens einer Distanzelementanordnung, vermittels der der Schutzplankenstrang jeweils mit einem der Profilpfosten koppelbar oder gekoppelt ist, wobei fahrbahnseitig wenigstens eine Distanzelementanordnung zwischen wenigstens einem der Profilpfosten und dem wenigstens einen Schutzplankenstrang angeordnet ist, wobei die wenigstens eine Distanzelementanordnung über einen Basisabschnitt mit wenigstens einer Kopfschraube an dem zugeordneten Profilpfosten angebracht oder anbringbar ist und jeweils mit wenigstens einem Kontaktabschnitt zur Verbindung mit dem wenigstens einen Schutzplankenstrang ausgebildet sind.

Derartige Schutzplankenanordnungen sind aus dem Stand der Technik bereits bekannt. So zeigt beispielsweise das Dokument GB 2 195 385 eine Schutzplankenanordnung dieser Art. Ferner ist zu verweisen auf das Dokument FR 2 124 828. In beiden Dokumenten werden jeweils Schutzplankenanordnungen gezeigt, bei denen ein Schutzplankenstrang über eine Distanzelementanordnung an einer Reihe von Profilpfosten angebracht wird.

Es hat sich jedoch gezeigt, dass die Montage derartiger Schutzplankenanordnungen relativ aufwendig ist. Insbesondere ist es erforderlich, dass mehrere Monteure gleichzeitig zur Verfügung stehen. In der Regel halten wenigstens zwei Monteure den vormontierten und daher verhältnismäßig schweren Schutzplankenstrang, um einem dritten Monteur zu ermöglichen, dass er Befestigungsschrauben anbringen und den Schutzplankenstrang an den Profilpfosten befestigen kann. Diese Arbeit, insbesondere das ausgedehnte In-Position-Halten des Schutzplankenstrangs an den Profilpfosten ist verhältnismäßig kraftintensiv und zeitaufwendig.

Es ist daher eine Aufgabe der vorliegenden Erfindung, eine Schutzplankenanordnung der eingangs bezeichneten Art bereitzustellen, bei der die Montage erheblich vereinfacht ist.

Diese Aufgabe wird durch eine Schutzplankenanordnung der eingangs bezeichneten Art gelöst, bei der vorgesehen ist, dass der Basisabschnitt oder der Profilpfosten mit einer Einführausnehmung und einem in diese mündenden Langloch ausgebildet ist, wobei die Einführausnehmung zur Aufnahme des Schraubenkopfes oder einer Haltemutter auf der Kopfschraube ausgebildet und wobei das Langloch auf den Durchmessers des Schraubenschaftes der Kopfschraube abgestimmt ist.

Erfindungsgemäß wird der Schutzplankenstrang zunächst mit der Distanzelementanordnung vormontiert. In der Folge wird dann diese vormontierte Baugruppe angehoben, wobei einzelne Schraubenschafte von bereits an dem Profilpfosten angebrachten Kopfschrauben in die Einführausnehmung des Schutzplankenstrangs eingeführt werden können. In der Folge wird die den Schutzplankenstrang umfassende Baugruppe derart relativ zu dem Profilpfosten und den daran angebrachten Kopfschrauben verlagert, dass der Schraubenschaft durch das Langloch in dem Basisabschnitt hindurch reicht. Das Langloch ist so ausgebildet, dass der Schraubenkopf bzw. eine Haltemutter auf der Kopfschraube nicht mehr durch dieses hindurchgleiten kann. Der Schutzplankenstrang wird somit also bereits lose an den Profilpfosten gehalten, ohne dass zusätzlich Montagepersonal - wie beim Stand der Technik erforderlich - den Schutzplankenstrang in Position relativ zu den Profilpfosten halten muss. Es ergibt sich eine erheblich vereinfachte Montage. Insbesondere kann so vorgegangen werden, dass das Montagepersonal die vormontierte Baugruppe aus Distanzelementanordnung und Schutzplankenstrang jeweils lose an den Profilpfosten über einen bestimmten Streckenabschnitt anbringt und in der Folge dann dasselbe Montagepersonal oder ein zusätzlicher Monteur die Kopfschrauben oder Haltemuttern jeweils festzieht, um die lose Verbindung zwischen Schutzplankenstrang und Profilpfosten zu fixieren.

Gemäß einer vorteilhaften Ausführungsform kann vorgesehen sein, dass sich das Langloch mit seiner Längsrichtung in vertikaler Richtung erstreckt. Bei einer derartigen Ausrichtung des Langlochs kann erreicht werden, dass der Schutzplankenstrang sich selbsttätig, das heißt schwerkraftbedingt, in eine "Verriegelungsstellung" verlagert, in der der Schraubenkopf oder die Haltemutter nach einem Einfädeln in die Einführausnehmung an dem Langloch entlang gleitet und somit dieses hintergreift. Dadurch wird die den Schutzplankenstrang umfassende Baugruppe bereits lose an den Profilpfosten über die noch nicht festgezogenen Kopfschrauben bzw. Haltemuttern gehalten. Ferner kann in diesem Zusammenhang vorgesehen sein, dass die Einführausnehmung an einem Ende des Langlochs angeordnet ist.

Um eine weitere Gewichtseinsparung zu erreichen, sieht eine bevorzugte Ausführungsvariante der Erfindung vor, dass die wenigstens eine Distanzelementanordnung in Richtung der Längsachse jeweils auf einen Bereich an oder nahe dem jeweiligen Profilpfosten längenmäßig begrenzt ist und in Richtung orthogonal zur Längsachse in einem mittleren Bereich zwischen Basisabschnitt und Kontaktabschnitt mehrfach abgewinkelt ist. Dies bedeutet, dass sich die Distanzelementanordnung jeweils auf profilpfostennahe Bereiche beschränkt und sich nicht über die gesamte Länge des Schutzplankenstrangs erstreckt.

Vorzugsweise kann vorgesehen sein, dass die Distanzelementanordnung mit wenigstens zwei Verbindungsschenkeln zwischen Basisabschnitt und Kontaktabschnitt ausgebildet ist, wobei jeder Verbindungsschenkel wenigstens zwei Knickstellen aufweist, die im Wesentlichen innerhalb eines Bereichs des mittleren Drittels der effektiven Länge des jeweiligen Verbindungsschenkels von Basisabschnitt zu Kontaktabschnitt liegen. Aus einer derartigen Gestaltung der Distanzelementanordnung ergibt sich ein gerichtetes Deformationsverhalten, so dass ein unerwünschtes Unterfahren oder Hinweggleiten eines Fahrzeugs bei einem Aufprall auf die erfindungsgemäße Schutzplankenanordnung unterbunden werden kann.

Ferner kann vorgesehen sein, dass die Knickstellen in den Verbindungsschenkeln jeweils Scheitelpunkte von sich wechselseitig öffnenden, vorzugsweise stumpfen, Winkeln bilden. Darüber hinaus ist bei einer Ausführungsvariante vorgesehen, dass die Verbindungsschenkel zumindest abschnittsweise parallel verlaufen. Eine einfache Fertigung der Distanzelementanordnung ergibt sich beispielsweise dadurch, dass die Distanzelementanordnung einstückig ausgebildet ist, wobei die beiden Verbindungsschenkel über einen gemeinsamen Basisabschnitt miteinander verbunden sind. Alternativ hierzu kann aber auch vorgesehen sein, dass die Distanzelementanordnung mehrteilig ausgebildet ist. Um die erfindungsgemäße Schutzplankenanordnung in Richtung zur Fahrbahn hin adaptierbar zu machen, sieht eine Weiterbildung der Erfindung vor, dass die Verbindungsschenkel in Richtung orthogonal zur Längsachse teleskopierbar ausgebildet sind. Dadurch kann der Abstand des Schutzplankenstrangs von den Profilpfosten verändert werden.

Alternativ zu der vorstehend geschilderten Ausbildung der Distanzelementanordnung sieht eine Weiterbildung der Erfindung vor, dass die Distanzelementanordnung mit wenigstens einem Distanzelement ausgebildet ist, das im Querschnitt mit einem geschlossenen Polygonprofil mit Soll-Knickstellen ausgebildet ist, wobei eine erste Polygonseite an dem zugeordneten Profilpfosten angebracht oder anbringbar ist und wobei eine weitere Polygonseite zur Verbindung mit dem wenigstens einen Schutzplankenstrang ausgebildet ist. In diesem Zusammenhang kann vorgesehen sein, dass das Polygonprofil die Form eines, vorzugsweise regelmäßigen, Sechsecks aufweist. Gerade bei der Distanzelementanordnung mit einer Mehrzahl von Distanzelementen kann vorgesehen sein, dass benachbarte Distanzelemente über Polygonseiten miteinander verbunden, vorzugsweise miteinander verschweißt sind. Ferner kann vorgesehen sein, dass jedes der Distanzelemente eine Polygonprofilachse besitzt, wobei die Polygonprofilachsen von wenigstens zwei der Distanzelemente zwischen einem der Profilpfosten und dem Schutzplankenstrang im Wesentlichen zueinander parallel verlaufen. Alternativ hierzu kann aber auch vorgesehen sein, dass jedes der Distanzelemente eine Polygonprofilachse besitzt, wobei die Polygonprofilachsen von wenigstens zwei der Distanzelemente zwischen einem der Profilpfosten und dem Schutzplankenstrang im Wesentlichen windschief, insbesondere orthogonal, zueinander verlaufen. Dadurch lässt sich die Richtung der Deformation weiter stabilisieren.

Um bei besonders intensiven Aufprallsituationen, bei denen der Profilpfosten wegknickt, ein gezieltes Lösen von Schutzplankenstrang und Profilpfosten gewährleisten zu können, sieht eine Weiterbildung der Erfindung vor, dass zur Anbringung der Distanzelementanordnung an dem Profilpfosten oder/und an dem Schutzplankenstrang jeweils Sollbruch-Kopfschrauben vorgesehen sind.

Die Erfindung betrifft ferner eine Distanzelementanordnung für ein Fahrzeugrückhaltesystem mit einer Schutzplankenanordnung der vorstehend beschriebenen Art, wobei die Distanzelementanordnung derart ausgebildet ist, dass sie sich aufprallabhängig deformiert, wobei die wenigstens eine Distanzelementanordnung über einen Basisabschnitt mit wenigstens einer Kopfschraube an dem zugeordneten Profilpfosten angebracht oder anbringbar ist und jeweils mit wenigstens einem Kontaktabschnitt zur Verbindung mit dem wenigstens einen Schutzplankenstrang ausgebildet ist, wobei der Basisabschnitt oder der Profilpfosten mit einer Einführausnehmung und einem in diese mündenden Langloch ausgebildet ist, wobei die Einführausnehmung zur Aufnahme des Schraubenkopfes oder einer Haltemutter auf der Kopfschraube ausgebildet ist und wobei das Langloch auf den Durchmessers des Schraubenschaftes einer der Kopfschraube abgestimmt ist.

Ferner betrifft die Erfindung ein Fahrzeugrückhaltesystem mit einer Schutzplankenanordnung und einer Distanzelementanordnung der vorstehend beschriebenen Art.

Die Erfindung wird im Folgenden anhand der beigefügten Figuren beispielhaft erläutert. Es stellen dar:
- Fig.1: eine Teilschnittansicht einer erfindungsgemäßen Schutzplankenanordnung;
- Fig.2: eine Detailansicht des Basisabschnitts der Schutzplankenanordnung aus Fig.1;
- Fig.3: eine Darstellung zur Montage der erfindungsgemäßen Schutzplankenanordnung; und
- Fig.4: eine zweite Ausführungsvariante der erfindungsgemäßen Schutzplankenanordnung.

In Fig.1 ist eine erfindungsgemäße Schutzplankenanordnung allgemein mit 10 bezeichnet. Diese umfasst eine Mehrzahl von Profilpfosten 12, von denen lediglich einer gezeigt ist. Der Profilpfosten 12 erstreckt sich im Wesentlichen orthogonal zu einem nicht gezeigten Untergrund und ist in diesem fest verankert. Ferner umfasst die erfindunsgemäße Schutzplankenanordnung 10 einen Schutzplankenstrang 14, der sich entlang einer Längsachse A erstreckt. Der Schutzplankenstrang 14 ist schussweise aus Einzelelementen zusammengesetzt, wie an sich bekannt ist. Zwischen dem Profilpfosten 12 und dem Schutzplankenstrang 14 ist an jedem Pfosten eine Distanzelementanordnung 16 vorgesehen.

Die Distanzelementanordnung 16 verbindet den Schutzplankenstrang 14 mit den Profilpfosten 12. Die Distanzelementanordnung 16 umfasst ein mehrfach abgewinkeltes Blechteil 18 mit einem Basisabschnitt 20. Von dem Basisabschnitt 20 ausgehend erstrecken sich zwei Verbindungsschenkel 22 und 24 zunächst schräg nach oben. Die beiden Verbindungsschenkel 22 und 24 laufen im Wesentlichen parallel bis zu einem Mittelbereich, in dem diese bei Bezugszeichen 26 bzw. 28 einen Scheitelpunkt aufweisen. An diesen Scheitelpunkten 26 und 28 ist jeder Verbindungsschenkel 22, 24 in einem stumpfen Winkel nach unten abgewinkelt und erstreckt sich über einen kurzen abfallenden Abschnitt 30, 32 bis zu einem zweiten Scheitelpunkt 34, 36. An diesem zweiten Scheitelpunkt 34, 36 sind die beiden Verbindungsschenkel erneut mit einem stumpfen Winkel abgewinkelt, so dass profilpfostenferne Bereiche 38, 40 im Wesentlichen horizontal zu dem Schutzplankenstrang 14 hin verlaufen. In ihrem in Fig.1 rechts liegenden Endbereich sind die Verbindungsschenkel 22, 24 erneut abgewinkelt, so dass sich endseitige Verbindungsabschnitte 42, 44 ausbilden. Die Verbindungsabschnitte 42, 44 sind mit Kopfschrauben 46, 48 und zugeordneten Muttern fest mit dem Schutzplankenstrang 14 verschraubt.

Man erkennt in Fig.1 ferner, dass nahe dem die Scheitelpunkte 26 und 34 sowie 28 und 36 aufweisende Mittelbereich eine Distanzstrebe 50 angeordnet ist, die die beiden Verbindungsschenkel 22 und 24 miteinander verbindet und deren Position stabilisiert. Die Distanzstrebe 50 kann über lediglich durch Achsen 52, 54 angedeutete Schrauben oder Niete oder aber auch durch Verschweißen fest mit den Verbindungsschenkeln 22 und 24 verbunden sein.

Der Basisabschnitt 20 sowie die Distanzstrebe 50 und die zwischen diesen beiden verlaufenden Abschnitte der Verbindungsschenkel 22 und 24 bilden in der Distanzelementanordnung ein geschlossenes Polygonprofil, das der Distanzelementanordnung hohe Stabilität im Falle einer Krafteinwirkung entsprechend Pfeil F verleiht. Ferner sorgen die Winkelverläufe an den Scheitelpunkten 26 und 34 sowie 24 und 36 und der schräge Verlauf der profilpfostennahen Verbindungsschenkelabschnitte für ein gerichtetes Deformationsverhalten der Distanzelementanordnung 16, insbesondere derart, dass bei einwirkenden Kräften F im Falle eines Aufpralls eines Fahrzeugs der Schutzplankenstrang 14 sich an den Profilpfosten 12 anlegen kann, ohne nach oben oder nach unten undefiniert "auszubrechen".

Im Folgenden sei auf die Befestigung der Distanzelementanordnung 16 an dem Profilpfosten 12 Bezug genommen. Hierzu sind Kopfschrauben 56 und 58 vorgesehen, die vormontiert an dem Profilpfosten 12 angebracht werden können. Dies erfolgt beispielsweise derart, dass die Kopfschraube 58 in eine Bohrung in dem Profilpfosten 12 eingesetzt wird und mit einer Mutter 60 (bzw. 62) gekontert wird, so dass sie fest mit dem Profilpfosten 12 verbunden ist.

In dem Basisabschnitt 20 sind jeweils Langlöcher 64 vorgesehen, wie insbesondere in Fig.2 gezeigt. Die Langlöcher 64 weisen an ihrem unteren Ende eine Einführausnehmung 66 auf, deren Durchmesser d auf den maximalen Aussendurchmesser von Haltemuttern 68, 70 abgestimmt ist. Dies bedeutet, dass der Durchmesser d der Einführausnehmungen 66 derart dimensioniert ist, dass sich die Haltemuttern 68 und 70 durch diesen hindurch stecken lassen. Die Weite w der Langlöcher 64 ist hingegen an den Schaft der Kopfschrauben 56 und 58 angepasst und erheblich kleiner als der Durchmesser d der Einführausnehmungen 66.

Bei einer Montage der erfindungsgemäßen Schutzplankenanordnung 10 geht man, unter Bezugnahme auf Fig.3, wie folgt vor. Zunächst wird der Profilpfosten 12, wie vorstehend bereits geschildert, mit den Kopfschrauben 56 und 58 bestückt, wobei anschließend die Kontermuttern 60 und 62 aufgeschraubt werden. Daraufhin werden Blechscheiben 72, 74 auf den Schaft der Kopfschrauben 56 und 58 aufgeschoben. Schließlich werden die Haltemuttern 68 und 70 auf das freie Ende des Schafts der Kopfschrauben 56 und 58 lose aufgeschraubt, so dass ein lichter Spalt zwischen den Blechscheiben 72 und 74 und den jeweiligen Haltemuttern 68 und 70 verbleibt.

In der Folge wird entsprechend Pfeil P₁ die vormontierte Baugruppe aus Schutzplankenstrang 14 und Distanzelementanordnung 16 derart auf den Profilpfosten 12 zu bewegt, dass die freien Enden der Kopfschrauben 56 und 58 mit den darauf aufgeschraubten Haltemuttern 68 und 70 durch die Einführausnehmungen 66 hindurchgeführt werden. Schließlich kommt der Basisabschnitt 20 in Anlage an die Blechscheiben 72 und 74. Sodann wird entsprechend Pfeil P₂ die den Schutzplankenstrang 14 und die Distanzelementanordnung 16 umfassende Baugruppe in vertikaler Richtung abgesenkt, so dass der Schaft der Kopfschrauben 56 und 58 jeweils in das Langloch 64 eingleitet. Dieser Vorgang wird natürlich durch die Schwerkraft und das Gewicht der Baugruppe aus Schutzplankenstrang 14 und Distanzelementanordnung 16 unterstützt. Während dieses Eingleitens der Schraubenschafte in die Langlöcher 64 hintergreift die Haltemutter 68 bzw. 70 den Basisabschnitt 20. In der Folge kann, selbst wenn die Baugruppe aus Schutzplankenstrang 14 und Distanzelementanordnung 16 von dem Montagepersonal losgelassen wird, diese Baugruppe nicht mehr von den Profilpfosten 12 abfallen. Vielmehr wird sie von den Haltemuttern 68 und 70 - wenn auch lose - an dem Profilpfosten gehalten. In der Folge können die Haltemuttern 68 und 70 von dem Montagepersonal hinreichend festgezogen werden, um ein unbeabsichtigtes Lösen, auch bei hohen Kräften F im Aufprallfall zu verhindern.

Man erkennt in Fig.3, dass der Montagevorgang gegenüber dem Stand der Technik erheblich vereinfacht ist, insbesondere deshalb, weil das Montagepersonal nur über kurze Zeit die Baugruppe aus Schutzplankenstrang 14 und Distanzelementanordnung 16 anheben, in Position bringen und auf die mit den Haltemuttern 68 und 70 versehenen Kopfschrauben 56 und 58 aufstecken muss. Nachdem die Haltemuttern 68 und 70 die Langlöcher 64 hintergreifen, kann das Montagepersonal die Baugruppe freigeben. Es ist also im Gegensatz zu dem eingangs genannten Stand der Technik nicht mehr erforderlich, die Baugruppe aus Schutzplankenstrang 14 und Distanzelementanordnung 16 lange Zeit in Position zu halten und abzuwarten, bis ein Monteur die Distanzelementanordnung dann mit dem Profilpfosten 12 fest verbunden hat.

Fig.4 zeigt eine zweite Ausführungsform der Erfindung. Zur Vermeidung von Wiederholungen und zur Vereinfachung der Beschreibung werden für gleichwirkende und gleichartige Komponenten dieselben Bezugszeichen wie zur Beschreibung des ersten Ausführungsbeispiels gemäß Fig.1 bis 3 verwendet, jedoch mit der Ziffer "1" vorangestellt.

Man erkennt in Fig.4, dass die Schutzplankenanordnung 110 in ihrem konstruktiven Aufbau erheblich von der Schutzplankenanordnung 10 gemäß Fig.1 bis 3 abweicht. Insbesondere ist die Distanzelementanordnung von zwei um 90° zueinander verdrehten Sechseckhohlprofil-Elementen 180 und 182 gebildet, die an ihren einander zugewandten Polygonseiten miteinander verschweißt sind. Darüber hinaus erkennt man, dass bei der Ausführungsform gemäß Fig.4 die Kopfschrauben 156 und 158 in einer der ersten Ausführungsform entsprechenden Weise an dem Sechseckhohlprofil-Elementen 180 vormontiert wurden, das heißt in entsprechende Bohrungen eingesetzt, mit Kontermuttern festgekontert, mit Blechscheiben versehen und mit Haltemuttern 68 und 70 an ihren freien Enden bestückt wurden. Hingegen ist der Profilpfosten 112 mit einer Kombination aus Langlöchern und Einführausnehmungen 164 und 166 versehen. Dies ist in Fig.4 nur schematisch durch Achsen angedeutet. Dabei ist anzumerken, dass das Langloch 164 jeweils unterhalb der Einführausnehmung 166 angeordnet ist.

Die Montage erfolgt aber in gleicher Weise. Dies bedeutet, dass zunächst die Kopfschrauben 156 und 158 durch die Einführausnehmungen 166 hindurchgeschoben werden, wie durch Pfeil P₁ angedeutet. Sodann wird entsprechend Pfeil P₂ die Baugruppe aus Schutzplankenstrang 114 und Distanzelementanordnung 116 abgesenkt, so dass der Schaft der Kopfschrauben 156 und 158 in die Langlöcher 164 hineingleitet und die Haltemuttern diese Langlöcher 164 hintergreifen. In der Folge können dann die Haltemuttern auf den Kopfschrauben 156 und 158 festgezogen werden.

Fig.4 zeigt ferner eine Stabilisierungsplatte 184, die den Profilpfosten 112 in einem Bereich verstärkt, in dem dieser in den Untergrund U eintaucht.

Darüber hinaus zeigt Fig.4, dass das obere Ende des Profilpfostens 12 zur Anbringung eines weiteren Schutzplankenstrangs 186 ausgebildet ist. Dieser kann über Längsprofile 188 und 190 an dem Profilpfosten 112 angebracht werden. Auch hierfür können Langlöcher sowie Einführausnehmungen vorgesehen sein.

Es versteht sich, dass die anhand lediglich eines Profilpfostens mit Bezug auf Fig.1 bis 4 beschriebenen Ausführungsbeispiele in der Realität Schutzplankenanordnungen betreffen, bei denen der Schutzplankenstrang an einer Reihe von nebeneinander angeordneten Profilpfosten befestigt wird. Man erkennt auch, dass durch die Erfindung die Montage von Schutzplankenanordnungen erheblich erleichtert wird.

## Patentansprüche

1. Schutzplankenanordnung (10; 110) für ein Fahrzeugrückhaltesystem zum Absichern von Fahrbahnen mit
- einer Mehrzahl von Profilpfosten (12; 112), die in einem Untergrund (U) verankerbar oder verankert sind,
- wenigstens einem entlang einer Längsachse (A) verlaufenden Schutzplankenstrang (14; 114) und mit
- wenigstens einer Distanzelementanordnung (16; 116), vermittels der der Schutzplankenstrang (14; 114) jeweils mit einem der Profilpfosten (12; 112) koppelbar oder gekoppelt ist,
wobei fahrbahnseitig wenigstens eine Distanzelementanordnung (16; 116) zwischen wenigstens einem der Profilpfosten (12; 112) und dem wenigstens einen Schutzplankenstrang (14; 114) angeordnet ist,
wobei die wenigstens eine Distanzelementanordnung (16; 116) über einen Basisabschnitt (20; 120) mit wenigstens einer Kopfschraube (56, 58; 156, 158) an dem zugeordneten Profilpfosten (12; 112) angebracht oder anbringbar ist und jeweils mit wenigstens einem Kontaktabschnitt (42, 44) zur Verbindung mit dem wenigstens einen Schutzplankenstrang (14; 114) ausgebildet sind,
**dadurch gekennzeichnet, dass** der Basisabschnitt (20; 120) oder der Profilpfosten (12; 112) mit einer Einführausnehmung (66; 166) und einem in diese mündenden Langloch (64; 164) ausgebildet ist, wobei die Einführausnehmung (66; 166) zur Aufnahme des Schraubenkopfes oder einer Haltemutter auf der Kopfschraube (56, 58; 156, 158) ausgebildet ist und wobei das Langloch (64; 164) auf den Durchmessers des Schraubenschaftes einer der Kopfschraube (56, 58; 156, 158) abgestimmt ist.

2. Schutzplankenanordnung (10; 110) nach Anspruch 1,
**dadurch gekennzeichnet, dass** sich das Langloch (64; 164) mit seiner Längsrichtung in vertikaler Richtung erstreckt.

3. Schutzplankenanordnung (10; 110) nach Anspruch 1 oder 2,
**dadurch gekennzeichnet, dass** die Einführausnehmung (66; 166) an einem Ende des Langlochs (64; 164) angeordnet ist.

4. Schutzplankenanordnung (10; 110) nach einem der vorangehenden Ansprüche,
**dadurch gekennzeichnet, dass** die wenigstens eine Distanzelementanordnung (16; 116) in Richtung der Längsachse (A) jeweils auf einen Bereich an oder nahe dem jeweiligen Profilpfosten (12; 112) längenmäßig begrenzt ist und in Richtung orthogonal zur Längsachse (A) in einem mittleren Bereich zwischen Basisabschnitt (20; 120) und Kontaktabschnitt (42, 44) mehrfach abgewinkelt ist.

5. Schutzplankenanordnung (10) nach einem der vorangehenden Ansprüche,
**dadurch gekennzeichnet, dass** die Distanzelementanordnung (16) mit wenigstens zwei Verbindungsschenkeln (22, 24) zwischen Basisabschnitt (20) und Kontaktabschnitt (42, 44) ausgebildet ist, wobei jeder Verbindungsschenkel (22, 24) wenigstens zwei Knickstellen (26, 34, 28, 36) aufweist, die im Wesentlichen innerhalb eines Bereichs des mittleren Drittels der effektiven Länge des jeweiligen Verbindungsschenkels (22, 24) von Basisabschnitt (20) zu Kontaktabschnitt (42, 44) liegt.

6. Schutzplankenanordnung (10) nach Anspruch 5,
**dadurch gekennzeichnet, dass** die Knickstellen in den Verbindungsschenkeln jeweils Scheitelpunkte (26, 34, 28, 36) von sich wechselseitig öffnenden, vorzugsweise stumpfen, Winkeln bilden.

7. Schutzplankenanordnung (10) nach Anspruch 5 oder 6,
**dadurch gekennzeichnet, dass** die Verbindungsschenkel (22, 24) zumindest abschnittsweise parallel verlaufen.

8. Schutzplankenanordnung (10) nach einem der Ansprüche 5 bis 7,
**dadurch gekennzeichnet, dass** die Distanzelementanordnung (16) einstückig ausgebildet ist, wobei die beiden Verbindungsschenkel (22, 24) über einen gemeinsamen Basisabschnitt (20) miteinander verbunden sind.

9. Schutzplankenanordnung nach einem der Ansprüche 1 bis 7,
**dadurch gekennzeichnet, dass** die Distanzelementanordnung mehrteilig ausgebildet ist.

10. Schutzplankenanordnung nach Anspruch 9,
**dadurch gekennzeichnet, dass** die Verbindungsschenkel in Richtung orthogonal zur Längsachse teleskopierbar ausgebildet sind.

11. Schutzplankenanordnung (110) nach einem Ansprüche 1 bis 4,
**dadurch gekennzeichnet, dass** die Distanzelementanordnung mit wenigstens einem Distanzelement (180, 182) ausgebildet ist, das im Querschnitt mit einem geschlossenen Polygonprofil mit Soll-Knickstellen ausgebildet ist, wobei eine erste Polygonseite an dem zugeordneten Profilpfosten (112) angebracht oder anbringbar ist und wobei eine weitere Polygonseite zur Verbindung mit dem wenigstens einen Schutzplankenstrang (114) ausgebildet ist.

12. Schutzplankenanordnung (110) nach Anspruch 11,
**dadurch gekennzeichnet, dass** das Polygonprofil die Form eines, vorzugsweise regelmäßigen, Sechsecks aufweist.

13. Schutzplankenanordnung (110) nach Anspruch 11 oder 12,
**dadurch gekennzeichnet, dass** jeweils eine Mehrzahl von Distanzelementen (180, 182) zur Verbindung zwischen einem der Profilpfosten (112) und dem Schutzplankenstrang (114) vorgesehen ist, wobei benachbarte Distanzelemente (180, 182) über Polygonseiten miteinander verbunden, vorzugsweise miteinander verschweißt, sind.

14. Schutzplankenanordnung nach Anspruch 13,
**dadurch gekennzeichnet, dass** jedes der Distanzelemente eine Polygonprofilachse besitzt, wobei die Polygonprofilachsen wenigstens zwei der Distanzelemente zwischen einem der Profilpfosten und dem Schutzplankenstrang im Wesentlichen zueinander parallel verlaufen.

15. Schutzplankenanordnung (110) nach Anspruch 13,
**dadurch gekennzeichnet, dass** jedes der Distanzelemente (180, 182) eine Polygonprofilachse besitzt, wobei die Polygonprofilachsen wenigstens zwei der Distanzelemente zwischen einem der Profilpfosten (112) und dem Schutzplankenstrang (114) im Wesentlichen windschief, insbesondere orthogonal, zueinander verlaufen.

16. Schutzplankenanordnung (10; 110) nach einem der Ansprüche 1 bis 4,
**dadurch gekennzeichnet, dass** zur Anbringung der Distanzelementanordnung (16; 116) an dem Profilpfosten (12; 112) oder/und an dem Schutzplankenstrang (14; 114) jeweils Sollbruch-Kopfschrauben vorgesehen sind.

17. Distanzelementanordnung (16; 116) für ein Fahrzeugrückhaltesystem mit einer Schutzplankenanordnung (14; 114) nach einem der vorangehenden Ansprüche,
wobei die Distanzelementanordnung (16; 116) derart ausgebildet ist, dass sie sich aufprallabhängig deformiert,
wobei die wenigstens eine Distanzelementanordnung (16; 116) über einen Basisabschnitt (20; 120) mit wenigstens einer Kopfschraube (56, 58; 156, 158) an dem zugeordneten Profilpfosten (12; 112) angebracht oder anbringbar ist und jeweils mit wenigstens einem Kontaktabschnitt (42, 44) zur Verbindung mit dem wenigstens einen Schutzplankenstrang (14; 114) ausgebildet sind,
**dadurch gekennzeichnet, dass** der Basisabschnitt (20; 120) oder der Profilpfosten (12; 112) mit einer Einführausnehmung (66; 166) und einem in diese mündenden Langloch (64; 164) ausgebildet ist, wobei die Einführausnehmung (66; 166) zur Aufnahme des Schraubenkopfes oder einer Haltemutter auf der Kopfschraube (56, 58; 156, 158) ausgebildet und wobei das Langloch (64; 164) auf den Durchmessers des Schraubenschaftes einer der Kopfschraube (56, 58; 156, 158) abgestimmt ist.

18. Fahrzeugrückhaltesystem mit einer Schutzplankenanordnung (10; 110) nach einem der Ansprüche 1 bis 16 und einer Distanzelementanordnung (16; 116) nach Anspruch 17.
